# FASCICULE DE BREVET EUROPEEN

(11) **EP 4 438 548 B1**
(45) Date de publication et mention de la délivrance du brevet: **20.08.2025**
(21) Numéro de dépôt: 24167235.1
(22) Date de dépôt: 28.03.2024
(51) Int. Cl.: B68B 1/00, B68B 1/02, B68B 1/04, B68B 5/06

(54) **ENRENEMENT DE DRESSAGE ET DE POSTURE POUR CHEVAUX**
RICHT- UND HALTUNGSHILFSZÜGEL FÜR PFERDE
TRAINING AND POSTURE REINS FOR HORSES

(30) Priorité: 31.03.2023 FR 2303175
(43) Date de publication de la demande: 02.10.2024
(73) Titulaire: Le Guillanton, Charles-Alexandre, 82700 Montbartier (FR)
(72) Inventeur: Le Guillanton, Charles-Alexandre, 82700 Montbartier (FR)
(74) Mandataire: Ipsilon

(56) Documents cités:
- US-A- 4 495 753
- US-A- 5 660 031
- US-A1- 2013 160 409

## Description

L'invention concerne un enrênement de dressage et de posture pour chevaux destiné à agir sur l'attitude du cheval, notamment sur l'orientation et le niveau de l'encolure et l'angle de fermeture tête/encolure, pour améliorer sa posture et son mouvement pendant le dressage et favoriser le portage du cavalier.

### Technique antérieure

Des enrênements sont déjà utilisés et connus.

Il est en particulier connu l'enrênement dit « WAUTERS » en cuir comportant une sangle à fixer à une de ses extrémités à la sangle sous le ventre et des brides s'appuyant respectivement sur le chanfrein et la nuque du cheval et reliées à l'autre extrémité de la sangle. Un tel enrênement n'a qu'une action mécanique et peut exercer par l'appui large du cuir sur la tête du cheval, une réaction de résistance inverse du cheval et, de ce fait, une sur-contraction des muscles extenseurs du rachis, notamment du rachis cervical. La sangle sur le chanfrein génère une limitation de l'ouverture de l'angle de la tête par rapport à l'encolure lorsque la tête s'abaisse.

La demande de brevet FR2709301A1 décrit un enrênement dit « RAFFIT » comportant un harnais en cuir qui se fixe au poitrail du cheval et de longues lanières passant dans les anneaux au niveau de la tête puis partant latéralement à l'encolure pour prendre relais à la partie antérieure de celle-ci et s'attacher de chaque côté au surfait. Les lanières sont ajustées de manière à forcer le cheval par l'appui sur son œsophage et sa trachée à abaisser l'encolure par évitement avec une flexion des cervicales. Un tel enrênement créé des contraintes mécaniques sur la trachée et l'œsophage du cheval, de façon intense et non proportionnée en particulier lorsque ce dernier a une réaction intempestive.

L'enrênement dit « GONIN », quant à lui, comporte un licol ayant un large élément en cuir qui prend appui en regard de la 2^{ème} cervicale et un système de cordes qui se fixe à la sangle sous le ventre du cheval à une de ses extrémités et aux bords de la sangles en passant dans des boucles au niveau du chanfrein et du large élément en cuir. Par cette construction, les cordes exercent une action sur le chanfrein ce qui ne permet par une complète la liberté de mouvement de la tête vers l'avant.

US 2013/160409 A1 divulgue un enrênement de dressage et de posture.

Tous ces enrênements génèrent des contraintes mécaniques sur la tête du cheval ou l'encolure qui entrainent une contre réaction en force du cheval, ce qui peut générer un inconfort pour ce dernier, notamment du fait de la contrainte générée sur les cervicales et/ou les thoraciques et des organes comme l'œsophage et la trachée indispensables à la physiologie.

Il existe donc un besoin pour un enrênement amélioré permettant d'avoir une posture du cheval avec la tête abaissée pour faire travailler le cheval tout en respectant sa physiologie.

### Exposé de l'invention

Un enrênement selon l'invention revendiquée est défini dans la revendication 1. Les revendications dépendantes 2 à 11 définissent des modes de réalisation particuliers de l'enrênement selon l'invention revendiquée. Un procédé d'enrênement de cheval selon l'invention revendiquée est défini dans la revendication 12. Les revendications dépendantes 13 à 15 définissent des modes de réalisation particuliers du procédé selon l'invention revendiquée. L'invention répond à ce besoin à l'aide d'un enrênement de dressage et de posture comportant :
- une têtière comportant une partie frontale et une partie retro-occipitale reliées entre elles, et
- au moins un premier organe d'appui monté sur la partie frontale de la têtière de sorte à venir en contact de la région fronto-pariéto-temporale du cheval,
- au moins un deuxième organe d'appui monté sur la partie rétro-occipitale de sorte à venir en contact de la région occipito-cervicale du cheval,
   au moins le deuxième organe d'appui étant configuré pour venir en appui localisé sur une zone prédéterminée de la région rétro-occipitale et générer une action réflexe musculaire, notamment sur des muscles extenseurs des premières vertèbres cervicales.

Les parties frontale et rétro-occipitale de la têtière permettent un maintien de l'enrênement sur la tête du cheval autour des oreilles.

L'appui localisé sur la région occipito-cervicale génère une action reflexe sur les muscles, notamment extenseurs des premières vertèbres cervicales, favorisant la descente de l'encolure pour éviter l'appui et favoriser l'ouverture de l'angle de la tête par rapport à l'encolure. Cette descente va créer une ouverture des épineuses vertébrales et donc un arc vertébral, facilitant le portage du cavalier et limitant la pathologie dit du « conflit des processus épineux.

L'appui localisé sur la région fronto-pariéto-temporale évite un appui trop important sur cette région et limite l'effet de cisaillement que pourrait générer la partie frontale de la têtière sur cette région. Il peut également générer un réflexe d'évitement du cheval.

Le positionnement de la tête vers le bas par l'action reflexe générée par les deuxièmes organes d'appui permet de limiter les contraintes en force sur la tête du cheval.

Un tel enrênement permet de faciliter l'étirement thoraco-lombaire.

De préférence, un tel enrênement est dépourvu d'organe ayant une action sur la bouche, notamment il est dépourvu de mors.

De préférence, le premier organe d'appui est configuré pour venir en appui localisé sur une zone prédéterminée de la région fronto-pariéto-temporale et générer une action réflexe d'évitement du cheval.

De préférence, l'enrênement comporte un système de tension de la têtière au moins partiellement vers le bas relié à la têtière d'un côté et configuré pour être relié à un élément sur le cheval situé en dessous de l'encolure de l'autre côté, notamment de part et d'autre ou entre les membres antérieurs, notamment à une sangle ventrale.

Le système de tension de la têtière permet que la têtière ait une action mécanique de limitation du point haut de la nuque du cheval. Cela permet de s'assurer que l'encolure descende au moins en dessous d'un point haut.

### Têtière

De préférence, l'enrênement ne présente pas d'organe de contraintes entre le nez du cheval et la têtière, notamment pas de sangle sur le chanfrein ou d'organes de liaison au niveau de la mâchoire. De préférence, l'enrênement est dépourvu d'élément sur la tête à l'exception de la têtière.

Le fait que seule la têtière soit présente sur la tête permet de ne pas entraver l'avant de la tête dans son déplacement. Le cheval peut alors avancer librement le bout du nez.

Cette liberté de la tête en lien avec le maintien de la têtière et l'appui localisé du deuxième organe d'appui pour la partie retro-occipitale va limiter les tensions sur le ligament supra épineux en permettant l'extension des premières cervicales, ce qui facilite la mobilité des lombaires dans le mouvement et limite l'affaissement des dernières cervicales et des premières thoraciques.

Il est alors possible de faire travailler le cheval sur son attitude tout en lui permettant de conserver une posture physiologique.

De préférence, la partie rétro-occipitale de la têtière est configurée pour se positionner en arrière des oreilles dans la zone de l'occipital à la deuxième cervicale, autrement appelée l'« axis » ou C2, et préférentiellement sur la première cervicale, autrement appelée l'« atlas » ou C1.

De préférence, la partie frontale de la têtière est configurée pour se positionner en avant des oreilles sur les os frontaux, pariétaux et temporaux du cheval.

De préférence, la partie frontale et la partie retro-occipitale de la têtière sont chacune formée au moins partiellement d'une corde de diamètre comprise entre 2 mm et 15 mm, mieux entre 4 mm et 12 mm, encore mieux entre 5 mm et 7 mm ou d'une sangle de largeur comprise entre 2 mm et 10 cm, mieux entre 4 mm et 6 cm, encore mieux entre 1 cm et 3 cm. De tels dimensions permettent de limiter les blessures par cisaillement en cas de mouvements intempestifs et évite d'avoir un appui sur une trop grande largeur, ce qui limite le risque d'un effet de contraction musculaire inverse en résistance du cheval.

De préférence, la partie frontale et la partie retro-occipitale de la têtière sont en corde et non en cuir.

La partie frontale et la partie retro-occipitale de la têtière sont reliées entre elles par des parties de liaison pouvant avoir toute forme, notamment par un nœud ou une boucle de liaison, configuré pour venir latéralement de part et d'autre des oreilles.

De préférence, la partie frontale de la têtière, la partie retro-occipitale de la têtière et/ou les parties de liaison peuvent comporter au moins une gaine de protection recouvrant au moins partiellement la corde. La gaine de protection peut être en mousse, cuir, laine polaire, néoprène, caoutchouc, kevlar, nylon, cuir, fibres synthétiques renforcées tressées ou non ou plastique, notamment plastique thermorétractable, Cela permet notamment d'améliorer le confort du cheval et/ou d'augmenter la rigidité de la corde dans ces zones.

### Organe d'appui

De préférence, l'enrênement comporte plusieurs premiers organes d'appui et plusieurs deuxièmes organes d'appui disjoints entre eux, notamment deux premiers et deux deuxièmes organes d'appui disjoints.

De préférence, le ou les premiers et le ou les deuxièmes organes d'appui sont configurés pour que les appuis soient ponctiformes.

Le ou les premiers et le ou les deuxièmes organes d'appui peuvent être chacun des reliefs ponctuels sur la partie frontale et rétro-occipitale de la têtière, notamment un ou des nœuds d'une corde ou sangle formant la partie frontale et la partie rétro-occipitale de la têtière ou un ou des éléments de reliefs, tels que des boules, rapportés sur les parties frontale et rétro-occipitale de la têtière.

De préférence, le ou les premiers et le ou les deuxièmes organes d'appui présente une plus grande dimension transversale comprise entre 2 cm et 7 cm, mieux entre 2 et 4 cm.

Dans le cas de plusieurs premiers organes d'appui, notamment deux premiers organes d'appui, ils peuvent être espacés entre eux sur la partie frontale de la têtière d'une distance comprise entre 2 cm et 16 cm, mieux entre 2 à 14 cm, mieux encore entre 4 et 13 cm, de préférence entre 4 à 8 cm, la distance étant mesurée entre les bords en regard des premiers organes d'appui.

Dans le cas de plusieurs premiers organes d'appui, notamment deux premiers organes d'appui, ils peuvent être espacés sur la partie frontale du milieu de la partie frontale de la têtière d'une distance comprise entre 2 et 16 cm, de préférence entre 4 et 13 cm, la distance étant mesurée entre le bord des premiers organes d'appui le plus proche du milieu et le milieu.

Dans le cas de plusieurs deuxièmes organes d'appui, notamment deux deuxièmes organes d'appui, ils peuvent être espacés sur la partie rétro-occipitale de la têtière d'une distance comprise entre 1 cm et 18 cm, mieux entre 2 cm et 15 cm, encore mieux entre 4 cm et 9 cm, la distance étant mesurée entre les bords en regard des deuxièmes organes d'appui. Cela permet notamment de limiter la tension sur le ligament nuchal.

Le ou les premiers et le ou les deuxièmes organes d'appui peuvent être montés fixes sur les parties frontale et rétro-occipitale de la têtière. En variante, le ou les premiers et le ou les deuxièmes organes d'appui sont de positions réglables sur les parties frontale et rétro-occipitale de la têtière pour s'adapter à la morphologie du cheval. Dans le cas d'éléments rapportés, notamment de boules, ce ou ces derniers peuvent être fixés par des nœuds de la corde ou la sangle formant les parties frontale et rétro-occipitale de la têtière.

De préférence, le ou les premiers et le ou les deuxièmes organes d'appui sont positionnés de façon fixes, en étant préalablement réglés ou non, durant l'utilisation de l'enrênement. Cela afin d'éviter le déplacement des points d'appui.

L'enrênement peut comporter en outre au moins deux organes d'appui latéral montée sur la têtière, notamment la partie frontale de sorte à s'étendre latéralement de part et d'autre de la tête du cheval en contact de la région temporale du cheval, notamment en regard de l'os temporal du cheval. De tels organes d'appui latéral permettent de limiter l'appui de la têtière sur la tête, en particulier au niveau des oreilles. Cela améliore le confort du cheval et réduit les risques de contre-réaction de ce dernier. Les organes d'appui latéral peuvent tels que décrits précédemment pour le ou les premiers organes d'appui et/ou le ou les deuxièmes organes d'appui.

Les organes d'appui latéral peuvent être espacés de la liaison entre la partie frontale et la partie rétro-occipitale de la têtière d'une distance inférieure ou égale à 10 cm, mieux comprise entre 1 et 6 cm, la distance étant mesurée entre le bord le plus proche de la liaison et le centre de la liaison.

### Système de tension

De préférence, le système de tension est lié à la têtière de part et d'autre de la tête, notamment au niveau des parties de liaison de la partie frontale avec la partie rétro-occipitale. Le système de tension peut être rapporté sur la têtière par des fixations amovibles ou fixes, notamment aux parties de liaison de la partie frontale avec la partie rétro-occipitale, ou être formé par des prolongements latéraux de la têtière, notamment de la corde ou de la sangle formant la partie frontale ou la partie rétro-occipitale de la têtière.

Le système de tension peut être fixe ou amovible de la têtière.

De préférence, le système de tension comporte au moins un organe de fixation amovible à l'élément sur le cheval situé en dessous de l'encolure, notamment à la sangle ventrale.

En variante, le système de tension comporte une sangle ou une corde, un organe de fixation amovible à son extrémité et au moins une position d'accroche de l'organe de fixation amovible sur la corde ou la sangle de sorte que l'utilisateur peut passer le système de tension dans une boucle formé par ou sur l'élément sur le cheval situé en dessous de l'encolure, notamment entre le ventre et la sangle ventrale, et venir attacher l'organe de fixation amovible sur le point d'accroche. Le système de tension peut comporter une pluralité de positions d'accroche.

Le système de tension peut comporter un système de réglage de sa longueur. Un tel système de réglage peut être un système de type ceinture ou peut être formé d'une pluralité de position d'accroche sur le système de tension de l'organe de fixation amovible. De préférence, le système de tension présente une longueur utile maximale entre 50 et 170 cm, mieux entre 110 et 155 cm et encore mieux entre 120 et 145 cm. De préférence, le système de tension présente une longueur utile minimale entre 20 et 120 cm, mieux entre 30 et 90 cm et encore mieux entre 40 et 80 cm, de préférence entre 60 et 80 cm.

Le système de réglage peut comporter des trous ou des positions d'accroches espacées entre eux d'une distance comprise entre 2 et 15 cm, mieux entre 5 et 12 cm. Le système de réglage peut présenter une longueur maximale comprise entre 30 et 120 cm, mieux entre 60 et 110 cm. Le système de réglage peut présenter une longueur minimale comprise entre 5 et 50 cm, mieux entre 5 et 20 cm. Les trous ou positions d'acccroche peuvent être espacés entre eux d'une distance comprise entre 5 et 20 cm, mieux entre 5 et 15 cm.

Le système de tension peut comporter deux parties se liant chacune à la têtière d'un côté de la tête du cheval à une de leurs extrémités et se liant entre elles à leur autre extrémité, notamment par une jonction au système de réglage.

De préférence, le système de tension est flexible et réglable. Cela permet le mouvement libre de la tête en dessous du point haut défini par la longueur du système de tension réglable.

En variante, le système de tension est rigide. Cela peut permettre d'éviter une stimulation insuffisante des organes d'appui et une contraction des muscles dorsaux.

De préférence, le système de réglage et la partie du système de tension entre le système de réglage et la têtière ne sont pas en un matériau élastique. Elles peuvent être en corde, cuir ou tout autre matériaux adéquat.

En variante ou additionnellement, le système de tension peut comporter au moins une partie élastique.

Le système de tension peut comporter une partie élastique en parallèle du système de réglage sur le système de tension sur lequel l'organe de fixation peut se fixer alternativement. Cela permet, au choix, par la capacité d'allongement, de minimiser les réactions inadaptées du cheval. Cela peut être plus adapté au travail monté et d'échauffement du cheval. Cette capacité d'allongement peut rester faible pour ne pas limiter l'effet des organes d'appui.

En variante ou additionnellement, le système de tension peut comporter une partie élastique ou non s'étendant dans la longueur du système de tension, notamment dans la continuité du système de réglage. Ladite partie élastique peut relier deux nœuds du système de réglage en les rapprochant hors tension de la partie élastique. Ainsi, la liaison entre la têtière et l'élément sur le cheval situé en dessous de l'encolure présente une capacité d'allongement permettant de libérer de la longueur en tension, ce qui limite la contre réaction en force du cheval et permet un meilleur respect de la physiologie du cheval. De plus, une telle partie élastique peut permettre de faciliter le retrait de l'enrênement du cheval en offrant un jeu utile pour décrocher l'enrênement de sa zone de fixation basse. De préférence, le système de tension avec la partie élastique présente une capacité d'allongement d'une longueur maximale comprise entre 2 et 10 cm, mieux entre 4 et 6 cm.

Le système de tension peut comporter un système de sécurité configuré pour détacher le système de tension ou libérer la tension générée par le système de tension lorsqu'une tension supérieure à une tension prédéterminée lui est appliqué. Le système de sécurité peut être un anneau de sécurité, notamment brisé, dont la résistance à la rupture est sensiblement égale à la force prédéterminée. Le système de sécurité peut être intégré sur l'organe de fixation amovible, au système de réglage ou être agencé ailleurs sur le système de tension, notamment à la jonction du système de tension avec la partie de liaison de la têtière ou entre la partie de liaison de la têtière et le système de réglage. La force prédéterminée peut correspondre à une charge comprise entre 15 kg à 130 kg, de préférence de 35 kg à 90 kg. Un tel système de sécurité permet, en cas de réaction intempestive du cheval, le décrochage du système de tension facilitant le travail monté et limitant les risques de blessures du cheval en lien avec le système de tension.

### Système d'accrochage

L'enrênement peut comporter un ou plusieurs systèmes d'accrochage, notamment agencés sur la partie rétro-occipitale de la têtière, pour fixer la têtière à un élément fixe sur le cheval, notamment au filet, licol ou à la crinière du cheval. Le ou les systèmes d'accrochage peuvent être montés fixes ou amovible. Ils permettent une attache sur le cheval, ce qui limite, voire empêche, les risques d'enlèvement de la têtière par un mouvement intempestif du cheval. Cela permet également un maintien en position des organes d'appui malgré les mouvements de la tête du cheval, notamment la descente de la tête du cheval.

Ce ou ces systèmes d'accrochage peuvent être en velcro auto-adhésif, en corde, en cuir ou tout autre matériau.

De préférence, ils sont fixés entre les deux deuxièmes organes d'appui. En variante, ils sont être placés latéralement de part et d'autre du ou des deuxièmes organes d'appui. De préférence, la partie de la zone de jonction sur la têtière entre la têtière, notamment la partie rétro-occipitale, et la ou les systèmes d'accrochage comporte une gaine de protection, notamment une gaine plastique.

Ce ou ces systèmes d'accrochage peuvent présenter une largeur comprise entre 0,5 cm à 6 cm, de préférence entre 1 cm à 5 cm, de préférence entre 2 cm à 4 cm. Ce ou ces systèmes d'accrochage peuvent présenter une longueur comprise entre 3 à 17 cm, de préférence entre 6 à 14 cm.

L'invention concerne également un procédé d'entrainement du cheval à l'aide de l'enrênement selon l'une quelconque des revendications 1-11 comportant le positionnement de la têtière sur la tête du cheval en positionnant le ou les premiers et le ou les deuxièmes organes d'appui sur la zone correspondante, notamment sur une zone sur laquelle ils génèrent une action réflexe d'évitement, notamment sur des muscles extenseurs des premières vertèbres cervicales pour les deuxièmes organes d'appui.

Le procédé peut comporter le réglage de la position du ou des organes d'appui en fonction de la morphologie du cheval.

Le procédé peut comporter la fixation du système de tension à l'élément sur le cheval situé en dessous de l'encolure.

Le procédé peut comporter le réglage de la longueur du système de tension en fonction de la morphologie du cheval.

Le procédé peut comporter la fixation de l'organe de fixation sur une partie élastique du système de tension parallèle au système de réglage.

En variante ou additionnellement, le procédé peut comporter une possibilité d'allongement du système de tension par une partie élastique du système de tension, notamment dans la continuité du système de réglage.

### Brève description des dessins

[Fig 1A] représente schématiquement un exemple d'enrênement selon l'invention,
[Fig 1B] représente schématiquement un exemple d'enrênement selon l'invention,
[Fig 2] représente schématiquement un exemple de montage sur un cheval de l'enrênement selon l'invention en vue de profil,
[Fig 3] représente schématiquement un exemple de montage sur un cheval de l'enrênement selon l'invention en vue de face,
[Fig 4] représente schématiquement un exemple de montage sur un cheval de l'enrênement selon l'invention en vue de dos,
[Fig 5] représente un exemple de montage sur un cheval de l'enrênement selon l'invention en entrainement,
[Fig 6] représente le détail de la têtière de l'enrênement selon l'invention
[Fig 7] représente schématiquement une variante d'enrênement selon l'invention.

### Description détaillée

On a illustré sur les figures 1 à 6, un enrênement comportant une têtière 10, des premiers et deuxièmes organes d'appui 2 montés sur la têtière 10 et, dans le cas illustré, un système de tension 20 de la têtière reliant la têtière 10 à une sangle 9 au niveau du ventre du cheval entre les membres antérieurs. La têtière comporte une partie frontale 1 configuré pour être positionnée à l'avant des oreilles sur la zone frontale, temporal et ou pariétal et une partie rétro-occipitale 3 configurée pour être positionnée à l'arrière des oreilles et de l'occiput dans la zone occipitale à la deuxième cervicale, autrement appelée l'« axis » ou C2, et préférentiellement sur la première cervicale, autrement appelée l'« atlas » ou C1. Les parties de la têtière 1 et 3 sont de préférence chacune en une corde de diamètre compris entre 5 mm et 12 mm ou en une sangle de largeur comprise entre 1 cm et 3 cm. Les deux parties de la têtière 1 et 3 sont reliées entre elles de part et d'autre des oreilles du cheval par des parties de liaison 4, notamment sous forme de nœud ou boucle de liaison. Les premiers organes d'appui 2, de préférence au nombre de 2, sont montés sur la partie frontale 1. Les deuxièmes organes d'appui 2, de préférence au nombre de 2, sont montés sur la partie rétro-occipitale 3 de la têtière de sorte à générer une réaction réflexe d'évitement par leur contact localisé avec des zones prédéterminées précises, notamment sur des muscles extenseurs des premières vertèbres cervicales. Les premiers et deuxièmes organes d'appui 2 sont de préférence sous formes de boules rapportées sur la partie de la têtière correspondante 1 ou 3 et fixées en position par des nœuds de la partie de la têtière correspondante 1 ou 3 ou par tout autre moyen. En variante, elles pourraient être sous forme de nœud dans la corde ou la sangle de la partie de la têtière correspondante 1 ou 3 ou sous forme de tout relief sur la partie de la têtière correspondante 1 ou 3 permettant de réaliser un appui ponctiforme sur les zones localisées prédéterminées. Ils peuvent présenter une plus grande dimension transversale comprise entre 2 et 4 cm.

Les premiers et deuxièmes organes d'appui peuvent être de position réglable selon la morphologie du cheval à équiper, notamment par déplacement des nœuds ou des éléments de blocage des boules en position.

Lorsqu'ils sont deux, les premiers et deuxièmes organes d'appui peuvent être espacés d'au moins 2 cm.

Le système de tension 20 comporte deux cordes ou sangles de liaison à la têtière, pouvant être rapportée sur les parties de liaison 4 de la têtière ou être une continuité de la corde ou la sangle d'une des deux parties 1 et 3 de la têtière, se raccordant entre elles par une jonction 5 à mi encolure, notamment en avant de la 3^{ème} à 5^{ème} cervicale. Le système de tension 20 comporte également un système de réglage 25 de la longueur du système de tension 20 s'étendant entre la jonction 5 et un organe de fixation 8 configuré pour se fixer sur un élément bas du cheval, notamment une sangle ventrale 9 d'une selle ou d'un surfait en passant entre les membres antérieurs du cheval. Le système de réglage peut comporter une pluralité de nœuds d'accrochage 27 espacés entre eux d'une distance comprise entre 5 à 10 cm, mieux entre 2 et 6 cm. Le système de réglage 25 peut comporter un organe d'accroche 8 à l'élément bas pouvant être positionné sur n'importe lequel des nœuds d'accrochage 27 selon la longueur voulue du système de tension selon l'action souhaité au niveau de la têtière.

De préférence, le système de réglage est en un matériau sensiblement non-élastique, notamment sous forme de corde ou sangle.

Le système de tension 20 peut comporter une partie élastique 6 en parallèle du système de réglage 25 pouvant s'accrocher à la jonction et à chaque nœud d'accrochage 27. Il est alors possible d'accrocher l'organe d'accroches 8 à la partie élastique pour profiter de la capacité d'allongement et minimiser les réactions inadaptées du cheval, notamment lorsqu'il est monté ou lors de l'échauffement et d'une première utilisation.

Les cordes ou sangles formant les parties de la têtière 1 et 3 et/ou du système de tension 20 peuvent être nues ou recouvertes au moins partiellement par une ou plusieurs gaines, notamment en un matériau plastique thermorétractable. De telles gaines peuvent permettre de protéger le cheval des frottements.

En variante, illustré sur la figure 1B, le système de tension 20 comporte une partie élastique 11, notamment entre deux nœuds d'accroche du système de réglage en les rapprochant hors allongement, dans la continuité du système de réglage 25 permettant d'avoir une capacité d'allongement pour le système de tension comprise entre 4 cm et 6 cm au maximum. Une telle partie élastique permet de limiter la contre réaction en force du cheval et permet un meilleur respect de la physiologie du cheval.

En variante, illustrée sur la figure 7, la têtière 10 comporte en outre deux organes d'appui latéral 30 s'étendant sur la partie frontale 1 de part et d'autre de la tête du cheval. Les organes d'appui latéral 30 peuvent venir en appui contre la partie temporal de la tête en regard de l'os temporal et permettent de limiter l'appui de la têtière au niveau des oreilles. Il sont agencés à proximité de la liaison 4.

Par ailleurs, l'enrênement comporte un système d'accrochage 35 fixé au centre de la partie rétro-occipital pour permettre la fixation à un élément fixe sur le cheval, notamment au licol, au filet ou à la crinière. Il pourrait néanmoins être fixé ailleurs sur la têtière. L'invention n'est pas limitée à un système d'accrochage simple, il pourrait être double, c'est-à-dire comporter plusieurs points de liaison avec la têtière.

Le système de réglage 25 comporte une corde ou sangle passant dans l'organe de fixation 8 et ayant un retour se fixant sur les nœuds ou boucles d'accrochage 27. Il est alors possible de régler facilement la longueur du système de réglage en accrochant le retour sur l'un ou l'autre des nœuds ou boucles.

Le système de tension 20 comporte un système de sécurité 40, ici un anneau de sécurité brisé, configuré pour libérer au moins partiellement le système de tension lorsque la tension exercée sur ce dernier est supérieure ou égale à une valeur prédéterminée. La valeur prédéterminée peut être entre 35 kg et 90 kg. Le système de sécurité 40 est ici positionné au niveau de la fixation à la sangle ventrale, mais il pourrait être positionné ailleurs, notamment au niveau de la jonction 5 ou de la fixation du retour sur le nœud ou la boucle correspondante. Le système de sécurité peut se briser ou se détacher.

L'invention n'est pas limitée à l'exemple qui vient d'être décrit. Par exemple, le système de réglage peut comporter tout autre moyen de réglage de la longueur du système de tension, notamment un système de type ceinture. Une partie de l'enrênement, notamment du système de tension, peut être élastique.

## Revendications

1. Enrênement de dressage et de posture comportant :
- Une têtière (10) comportant une partie frontale (1) et une partie retro-occipitale (3) reliées entre elles, et
- Au moins un premier organe d'appui (2) monté sur la partie frontale (1) de la têtière (10) de sorte à venir en contact de la région fronto-pariéto-temporale du cheval,
- Au moins un deuxième organe d'appui (2) monté sur la partie rétro-occipitale (3) de sorte à venir en contact de la région occipito-cervicale du cheval,
au moins le deuxième organe d'appui (2) étant configuré pour venir en appui localisé sur une zone prédéterminée de la région rétro-occipital et générer une action réflexe musculaire, notamment sur des muscles extenseurs des premières vertèbres cervicales.

2. Enrênement selon la revendication 1, dépourvu d'organe de contraintes entre le nez du cheval et la têtière (10), notamment dépourvu de sangle sur le chanfrein ou d'organes de liaison au niveau de la mâchoire.

3. Enrênement selon l'une quelconque des revendications précédentes, comportant plusieurs premiers et plusieurs deuxièmes organes d'appui (2) disjoints entre eux, notamment deux premiers et deux deuxièmes organes d'appui (2) disjoints entre eux.

4. Enrênement selon l'une quelconque des revendications précédentes, dans lequel le ou les premiers et le ou les deuxièmes organes d'appui (2) sont un ou des nœuds d'une corde ou sangle formant la partie frontale (1) et rétro-occipitale (3) de la têtière ou un ou des éléments de reliefs, tels que des boules, rapportés sur la partie frontale (1) et rétro-occipitale (3) de la têtière.

5. Enrênement selon l'une quelconque des revendications précédentes, dans lequel la partie frontale (1) et la partie retro-occipitale (3) de la têtière sont chacune formée d'une corde de diamètre comprise entre 2 mm et 15 mm, mieux entre 4 mm et 12 mm, encore mieux entre 5 mm et 7 mm ou d'une sangle de largeur comprise entre 2 mm et 10 cm, mieux entre 4 mm et 6 cm, encore mieux entre 1 cm et 3 cm.

6. Enrênement selon l'une quelconque des revendications précédentes, dans lequel le ou les organes d'appui (2) sont de positions réglables sur la partie frontale (1) et rétro-occipitale (3) de la têtière pour s'adapter à la morphologie du cheval.

7. Enrênement selon l'une quelconque des revendications précédentes, comportant un système de tension (20) de la têtière au moins partiellement vers le bas relié à la têtière (10) d'un côté, notamment de part et d'autre de la tête au niveau des parties de liaison (4) de la partie frontale avec la partie rétro-occipitale, et configuré pour être relié à un élément sur le cheval situé en dessous de l'encolure de l'autre côté, notamment de part et d'autre ou entre les membres antérieurs, notamment à une sangle ventrale (9).

8. Enrênement selon la revendication 7, dans lequel le système de tension (20) comporte un système de réglage (25) de sa longueur utile maximale entre 50 et 170 cm, mieux entre 110 et 155 cm et encore mieux entre 120 et 145 cm.

9. Enrênement selon la revendication 7 ou 8, dans lequel le système de tension (20) comporte un système de sécurité (40) configuré pour détacher le système de tension (20) ou libérer la tension générée par le système de tension (20) lorsqu'une tension supérieure à une tension prédéterminée lui est appliqué.

10. Enrênement selon l'une quelconque des revendications précédentes, comportant en outre au moins deux organes d'appui latéral (30) montée sur la têtière (10), notamment la partie frontale (1), de sorte à s'étendre latéralement de part et d'autre de la tête du cheval en contact de la région temporale du cheval, notamment en regard de l'os temporal du cheval.

11. Enrênement selon l'une quelconque des revendications précédentes, comportant un ou plusieurs systèmes d'accrochage (35), notamment agencés sur la partie rétro-occipitale (3) de la têtière, pour fixer la têtière à un élément fixe sur le cheval, notamment au filet, licol ou à la crinière du cheval.

12. Procédé d'entrainement du cheval, à l'aide de l'enrênement selon l'une quelconque des revendications précédentes, comportant le positionnement de la têtière (10) sur la tête du cheval en positionnant le ou les premiers et le ou les deuxièmes organes d'appui sur la zone correspondante, notamment sur une zone sur laquelle ils génèrent une action réflexe d'évitement, notamment sur des muscles extenseurs des premières vertèbres cervicales pour les deuxièmes organes d'appui.

13. Procédé selon la revendication 12, comportant le réglage de la position du ou des organes d'appui (2) en fonction de la morphologie du cheval.

14. Procédé selon la revendication 12 ou 13 à l'aide de l'enrênement de l'une quelconque des revendications 7 à 9, comportant la fixation du système de tension (20) à l'élément (9) sur le cheval situé en dessous de l'encolure.

15. Procédé selon l'une quelconque des revendications 12 à 14, comportant une possibilité d'allongement du système de tension (20) par une partie élastique (11) du système de tension (20).

## Patentansprüche

1. Dressurreit- und Haltungshilfszügel, umfassend:
- ein Kopfstück (10), das einen vorderen Teil (1) und einen retrookzipitalen Teil (3) umfasst, die miteinander verbunden sind, und
- mindestens ein erstes Anlageorgan (2), das am vorderen Teil (1) des Kopfstücks (10) so angebracht ist, dass es mit der fronto-parietotemporalen Region des Pferdes in Kontakt kommt,
- mindestens ein zweites Anlageorgan (2), das am retrookzipitalen Teil (3) so angebracht ist, dass es mit der okzipitozervikalen Region des Pferdes in Kontakt kommt,
wobei mindestens das zweite Anlageorgan (2) dafür ausgelegt ist, zur auf einem vorbestimmten Bereich der retrookzipitalen Region lokalisierten Anlage zu kommen und eine Muskelreflexaktion zu erzeugen, insbesondere an Streckmuskeln der ersten Halswirbel.

2. Hilfszügel nach Anspruch 1, welcher nicht mit einem Spannungsorgan zwischen der Nase des Pferdes und dem Kopfstück (10) versehen ist, insbesondere nicht mit einem Gurt am Gesicht oder mit Verbindungsorganen am Kiefer versehen ist.

3. Hilfszügel nach einem der vorhergehenden Ansprüche, welcher mehrere erste und zweite Anlageorgane (2) umfasst, die zueinander disjunkt sind, insbesondere zwei erste und zwei zweite Anlageorgane (2), die zueinander disjunkt sind.

4. Hilfszügel nach einem der vorhergehenden Ansprüche, wobei das oder die ersten und das oder die zweiten Anlageorgane (2) ein oder mehrere Knoten einer Leine oder eines Gurtes sind, die bzw. der den vorderen (1) und retrookzipitalen Teil (3) des Kopfstücks bildet, oder ein oder mehrere Reliefelemente, wie etwa Kugeln, die an den vorderen (1) und retrookzipitalen Teil (3) des Kopfstücks angesetzt sind.

5. Hilfszügel nach einem der vorhergehenden Ansprüche, wobei der vordere Teil (1) und der retrookzipitale Teil (3) des Kopfstücks jeweils von einer Leine mit einem Durchmesser zwischen 2 mm und 15 mm, besser zwischen 4 mm und 12 mm, noch besser zwischen 5 mm und 7 mm gebildet werden, oder von einem Gurt mit einer Breite zwischen 2 mm und 10 cm, besser zwischen 4 mm und 6 cm, noch besser zwischen 1 cm und 3 cm.

6. Hilfszügel nach einem der vorhergehenden Ansprüche, wobei das oder die Anlageorgane (2) einstellbare Positionen am vorderen Teil (1) und retrookzipitalen Teil (3) des Kopfstücks aufweisen, zur Anpassung an die Morphologie des Pferdes.

7. Hilfszügel nach einem der vorhergehenden Ansprüche, welcher ein System zum Spannen (20) des Kopfstücks wenigstens teilweise nach unten umfasst, das auf einer Seite mit dem Kopfstück (10) verbunden ist, insbesondere beiderseits des Kopfes an den Teilen zur Verbindung (4) des vorderen Teils mit dem retrookzipitalen Teil, und dafür ausgelegt ist, auf der anderen Seite mit einem Element am Pferd verbunden zu werden, das sich unterhalb des Halses befindet, insbesondere beiderseits der oder zwischen den Vorderbeinen, insbesondere mit einem Bauchgurt (9).

8. Hilfszügel nach Anspruch 7, wobei das Spannsystem (20) ein System zum Einstellen (25) seiner maximalen Nutzlänge zwischen 50 und 170 cm, besser zwischen 110 und 155 cm und noch besser zwischen 120 und 145 cm umfasst.

9. Hilfszügel nach Anspruch 7 oder 8, wobei das Spannsystem (20) ein Sicherheitssystem (40) umfasst, das dafür ausgelegt ist, das Spannsystem (20) zu lösen oder die von dem Spannsystem (20) erzeugte Spannung freizugeben, wenn eine Spannung, die größer als eine vorbestimmte Spannung ist, auf es ausgeübt wird.

10. Hilfszügel nach einem der vorhergehenden Ansprüche, welcher außerdem mindestens zwei seitliche Anlageorgane (30) umfasst, die am Kopfstück (10), insbesondere am vorderen Teil (1), so angebracht sind, dass sie sich seitlich beiderseits des Kopfes des Pferdes in Kontakt mit der Schläfenregion des Pferdes erstrecken, insbesondere gegenüber dem Schläfenbein des Pferdes.

11. Hilfszügel nach einem der vorhergehenden Ansprüche, welcher ein oder mehrere Aufhängesysteme (35) umfasst, die insbesondere am retrookzipitalen Teil (3) des Kopfstücks angebracht sind, um das Kopfstück an einem ortsfesten Element am Pferd zu befestigen, insbesondere am Reithalfter, am Stallhalfter oder an der Mähne des Pferdes.

12. Verfahren zum Training des Pferdes mithilfe des Hilfszügels nach einem der vorhergehenden Ansprüche, welches die Positionierung des Kopfstücks (10) am Kopf des Pferdes durch Positionieren des oder der ersten und des oder der zweiten Anlageorgane auf dem entsprechenden Bereich umfasst, insbesondere auf einem Bereich, auf dem sie eine Ausweichreflexaktion erzeugen, insbesondere an Streckmuskeln der ersten Halswirbel für die zweiten Anlageorgane.

13. Verfahren nach Anspruch 12, welches die Einstellung der Position des oder der Anlageorgane (2) in Abhängigkeit von der Morphologie des Pferdes umfasst.

14. Verfahren nach Anspruch 12 oder 13 mithilfe des Hilfszügels nach einem der Ansprüche 7 bis 9, welches die Befestigung des Spannsystems (20) am Element (9) am Pferd umfasst, das sich unterhalb des Halses befindet.

15. Verfahren nach einem der Ansprüche 12 bis 14, welches eine Möglichkeit der Verlängerung des Spannsystems (20) durch einen elastischen Teil (11) des Spannsystems (20) umfasst.

## Claims

1. Dressage and posture martingale including:
- a headstall (10) including a browband (1) and a crownpiece (3) connected to one another,
- at least one first pressure member (2) mounted on the browband (1) of the headstall (10) so as to come into contact with the frontal-temporal-parietal region of the horse, and
- at least one second pressure member (2) mounted on the crownpiece (3) so as to come into contact with the occipital-cervical region of the horse,
at least the second pressure member (2) being configured to come to bear locally on a predetermined area of the retro-occipital region and to generate a muscular reflex action, in particular of the extensor muscles of the first cervical vertebrae.

2. Martingale according to claim 1 with no constraint member between the nose of the horse and the headstall (10), in particular no strap on the nose or connecting members at the level of the jaw.

3. Martingale according to any one of preceding claims including a plurality of first pressure members and a plurality of second pressure members (2) separate from one another, in particular two first pressure members and two second pressure members (2) separate from one another.

4. Martingale according to any one of preceding claims in which the first and second pressure member or members (2) are one or more knots in a cord or a strap forming the browband (1) and the crownpiece (3) of the headstall or one or more raised elements, such as balls, mounted on the browband (1) and the crownpiece (3) of the headstall.

5. Martingale according to any one of preceding claims in which the browband (1) and the crownpiece (3) of the headstall are each formed either by a cord with a diameter between 2 mm and 15 mm inclusive, better between 4 mm and 12 mm inclusive, even better between 5 mm and 7 mm inclusive, or a strap with a width between 2 mm and 10 cm inclusive, better between 4 mm and 6 cm inclusive, even better between 1 cm and 3 cm inclusive.

6. Martingale according to any one of preceding claims in which the pressure member or members (2) are adjustable in position on the browband (1) and the crownpiece (3) of the headstall to adapt to the morphology of the horse.

7. Martingale according to any one of preceding claims including a system (20) for at least partially downwardly tensioning the headstall connected to the headstall (10) on one side, in particular on either side of the head at the level of the parts (4) connecting the browband with the crownpiece, and configured to be connected to something on the horse below the neck on the other side, in particular on either side of or between the front legs, in particular a ventral strap (9).

8. Martingale according to claim 7 in which the tension system (20) includes a system (25) for adjusting its maximal length between 50 cm and 170 cm, better between 110 cm and 155 cm and even better between 120 cm and 145 cm.

9. Martingale according to claim 7 or 8 in which the tension system (20) includes a safety system (40) configured to detach the tension system (20) or to release the tension generated by the tension system (20) if a tension greater than a predetermined tension is applied to it.

10. Martingale according to any one of preceding claims further including at least two lateral pressure members (30) mounted on the headstall (10), in particular the browband (1), so as to extend laterally on either side of the head of the horse in contact with the temporal region of the horse, in particular facing the temporal bone of the horse.

11. Martingale according to any one of preceding claims including one or more attachment system (35) in particular arranged on the crownpiece (3) of the headstall for fixing the headstall to something on the horse, in particular to the bridle, halter or mane of the horse.

12. Method of training a horse using the martingale according to any one of preceding claims including positioning the headstall (10) on the head of the horse and positioning the first and second pressure member or members on the corresponding area(s), in particular area(s) in which they generate an avoidance reflex action, in particular on extensor muscles of the first cervical vertebrae in the case of the second pressure members.

13. Method according to claim 12 including adjustment of the position of the pressure member or members (2) depending on the morphology of the horse.

14. Method according to claim 12 or 13 using the martingale according to any one of claims 9 to 11 including fixing the tension system (20) to the element (9) on the horse below the neck.

15. Method according to any one of claims 12 to 14 including the possibility of lengthening the tension system (20) by means of an elastic part (11) of the tension system (20).
